# FASCICULE DE BREVET EUROPEEN

(11) **EP 2 259 980 B1**
(45) Date de publication et mention de la délivrance du brevet: **08.02.2012**
(21) Numéro de dépôt: 09725796.8
(22) Date de dépôt: 27.02.2009
(51) Int. Cl.: B65D 37/00, B65D 88/16, B65D 90/20

(54) **CONTENEUR DE GRANDE CAPACITÉ, POUR LE DOMAINE BIOPHARMACEUTIQUE, DESTINÉ À UN CONTENU LIQUIDE**
GROSSVOLUMIGER FLÜSSIGKEITSBEHÄLTER FÜR BIOPHARMAZEUTISCHE ANWENDUNGEN
LARGE LIQUID CONTAINER FOR BIOPHARMACEUTICAL APPLICATIONS

(30) Priorité: 28.03.2008 FR 0801699
(43) Date de publication de la demande: 15.12.2010
(73) Titulaire: Sartorius Stedim Biotech S.A., 13781 Aubagne (FR)
(72) Inventeur: BARBAROUX, Magali Dominique Corinne, F-13112 La Destrousse (FR); CHEVALIER,Eric, F-75015 Paris (FR); GAY, Isabelle, Valérie, Christine, F-13124 Peypin (FR)
(74) Mandataire: Derambure, Christian
(86) Numéro de dépôt international: PCT/FR2009/050313
(87) Numéro de publication internationale: WO 2009/118494

(56) Documents cités:
- EP-A- 0 559 337
- EP-A- 1 842 800
- DE-B- 1 301 970
- DE-U1-202006 003 886
- JP-A- 4 072 187

## Description

L'invention concerne un conteneur 3D (D pour dimension), selon le préambule de la revendication 1, comprenant un cadre rigide, un contenant déformable et un moyen fonctionnel de traitement du contenu incluant un organe interne se trouvant à l'intérieur du conteneur, spécialement destiné au transport, au stockage ou au traitement de fluides biopharmaceutiques. Un tel conteneur est décrit par le document EP 1842800 A. L'invention concerne également un ensemble comprenant un tel conteneur et un support rigide apte à assurer son maintien.

On connaît de longue date des poches souples à usage médical ayant deux grandes parois flexibles réunies à leur périphérie. De telles poches, une fois expansées restent relativement peu épaisses, ce qui justifie qu'on les appelle souvent poches « pillow », ou poches « 2D » (D signifiant dimension). Une telle poche 2D à usage individuel et unique, et de faible capacité, est décrite, selon une réalisation particulière dans le document US-A-4559053. Dans cette réalisation, la poche comporte deux films pliables en matière plastique et un cadre semi-rigide ayant une ouverture centrale, les deux films étant soudées sur les deux grandes faces du cadre semi-rigide, dont la paroi est traversée par les ports d'entrée/sortie. L'invention ne concerne pas les conteneurs ou poches 2D.

Le document FR-A-2 781 202 décrit un conteneur ayant deux grandes parois et deux soufflets latéraux. Chaque soufflet comprend deux petites parois reliées l'une à l'autre par un pli interne et chaque petite paroi est reliée à la grande paroi adjacente par un pli externe. Un tel conteneur, une fois déployé, prend une forme tridimensionnelle (cylindrique, prismatique, parallélépipédique...) et peut avoir un volume de 50 litres, voire plus, ce qui justifie qu'on le qualifie de 3D.

Dans le cas d'un conteneur 3D, destiné dans le domaine biopharmaceutique à se substituer à une cuve en acier inoxydable traditionnelle, il est souhaitable de transférer les fonctions précédemment réalisées dans la cuve au conteneur flexible. Ce problème ne se pose pas dans le cas des conteneurs ou poches 2D. Ces fonctions sont typiquement, en plus de l'entrée et de la sortie du contenu du conteneur ou des composants de son contenu, le mélange, l'aération, la mesure (collecte) de données, le pompage. La réalisation de telles fonctions nécessite de mettre en oeuvre des dispositifs comprenant un ou plusieurs organes solides et d'un certain encombrement, de formes plus ou moins simples ou tourmentées, rigides ou non, fixes ou mobiles, notamment faisant partie du groupe comportant les tiges, les arbres, les hélices ou organes de mélange, les aérateurs, les conduits... placés dans le conteneur lui-même.

Le document US-A-2006/0131765 décrit un conteneur servant de bioréacteur, destiné à recevoir un contenu à l'état fluide. Ce conteneur comprend une partie flexible ou non rigide et une partie rigide. Selon les réalisations, le conteneur est ouvert ou fermé de manière hermétique et il comprend un ou plusieurs ports d'entrée/sortie. La partie rigide forme une plaquette et comprend une protubérance située dans le conteneur. La partie rigide sert de support pour un organe interne de traitement du contenu du conteneur, tel qu'un organe de mélange ou un aérateur. Une telle réalisation présente l'inconvénient qu'un organe interne solide et d'un certain encombrement, de forme plus ou moins simple ou tourmentée (à contour pointu ou tranchant), rigide ou non, fixe ou mobile, peut endommager la partie flexible réalisée en film de matière plastique s'ils viennent en contact mutuel.

Le document US-B2-6494613 décrit un conteneur de mélange destiné à recevoir un contenu à l'état fluide. Ce conteneur comprend un sac flexible et une gaine ou tube flexible traversant la paroi du sac de façon hermétique et logé dans le sac. Une tige substantiellement rigide de forme prédéterminée est placée dans la gaine ou tube et saille du sac. Elle est entraînée par un moteur. Une telle réalisation présente l'inconvénient d'être complexe et de portée limitée, par exemple inadaptée au cas d'un moyen fonctionnel de traitement du contenu du conteneur, tel qu'un moyen de mélange, d'aération, de mesure (collecte) de données, de pompage.

Le document US-B2-7249880 décrit une réalisation du même type que la précédente.

Par ailleurs, le document US-A-2003/0029982, qui vise un conteneur flexible de grande capacité (ou trois dimensions) pour le transport, le stockage et la distribution de liquides, en l'espace de fluides thérapeutiques ou pour d'autres applications médicales, décrit un système de suspension et un système de support d'un tel conteneur.

On connaît des conteneurs pliables du type comportant un ou plusieurs cadres rigides et une paroi fixée à ce - ou ces - cadres (voir par exemple le document US-A-2008/0011759). Toutefois, de tels conteneurs ne sont pas adaptés pour pouvoir constituer des conteneurs 3D, stériles à usage unique, pour des fluides biopharmaceutiques, devant recevoir des moyens fonctionnels de traitement du contenu du conteneur, tel qu'un moyen de mélange, d'aération, de mesure (collecte) de données, de pompage.

Le document DE-A- 1 301 970 décrit un conteneur comprenant un contenant ayant une paroi latérale flexible ayant un bord libre ouvert, déformable afin de pouvoir se trouver dans deux états extrêmes, respectivement replié à plat sur lui-même et déployé en volume et un ou plusieurs cadres rigides, creux, comprenant une ouverture transversale délimitée par une paroi latérale fermée périphériquement sur elle-même à laquelle est solidarisée le bord libre ouvert de la paroi latérale. Un cadre rigide supérieur et un cadre rigide inférieur comportent une paroi transversale à l'opposé de l'ouverture transversale. Un cadre rigide intermédiaire comporte deux ouvertures transversales opposées. Le cadre rigide supérieur comporte dans sa paroi transversale un orifice de remplissage et un évent. Un tel conteneur n'est pas intrinsèquement adapté pour le transport, le stockage ou le traitement de fluides biopharmaceutiques lorsqu'il est nécessaire de prévoir dans le conteneur même, la présence d'un ou plusieurs organes solides et d'un certain encombrement, de formes plus ou moins simples ou tourmentées (à contour pointu ou tranchant), rigides ou non, fixes ou mobiles, notamment faisant partie du groupe comprenant les tiges, arbres, hélices ou organes de mélange, aérateurs, conduits...

On connaît enfin des conteneurs de grande capacité mais qui ne sont pas adaptés au cas de fluides biopharmaceutiques et ne prévoient pas la présence dans le conteneur d'un ou plusieurs organes tels que ceux qui viennent d'être mentionnés (JP-A-04072187, DE-U-20 2006 003 886 et EP-A-0 559 337).

Il existe donc un besoin de conteneurs 3D stériles à usage unique, typiquement pour le domaine biopharmaceutique, destinés à contenir des fluides biopharmaceutiques, qui soient flexibles - au moins pour partie, de grandes capacités - afin de pouvoir se substituer aux cuves rigides traditionnellement utilisées, et qui puissent intégrer des moyens fonctionnels de traitement du contenu du conteneur, par exemple un moyen de mélange, d'aération, de mesure (collecte) de données, de pompage. Il existe un besoin de conteneurs 3D de ce type qui, en outre, soient faciles de réalisation, d'un coût acceptable au regard de leur usage, aisés dans leur gestion logistique notamment du fait de leur polyvalence, et enfin exempts de risque d'endommagement lors du stockage ou du transport, par suite de la présence dans le conteneur lui-même d'un ou plusieurs organes solides et d'un certain encombrement, de formes plus ou moins simples ou tourmentées (notamment à contour pointu ou tranchant), rigides ou non, fixes ou mobiles, tels que ceux faisant partie du groupe comportant les tiges, les arbres, les hélices ou organes de mélange, les aérateurs, les conduits... Il existe aussi le besoin que les conteneurs de cette conception puissent être déclinés en plusieurs réalisations différentes aptes à répondre aux diverses nécessités.

L'invention a pour but de pallier les problèmes des conteneurs 3D connus et de répondre à ces besoins.

A cet effet, l'invention propose un conteneur de grande capacité destiné à un contenu fluide selon la revendication 1.

Selon les réalisations, un port de connexion est traversant, incluant un trou de passage ou, au contraire, est non traversant et situe a l'intérieur de l'espace interne délimité par le cadre

Selon une réalisation, le conteneur comporte au moins deux ports de connexion disposés en regard l'un de l'autre, de part et d'autre du conteneur.

Selon une réalisation, le conteneur comporte en outre au moins un port d'entrée/sortie.

Selon les réalisations, un port est situé sur la paroi latérale ou sur la paroi transversale d'extrémité du cadre.

Selon une première réalisation, le au moins un organe interne est logé dans un espace interne délimité par la paroi latérale d'un unique cadre. Selon une seconde réalisation, le au moins un organe interne est logé dans un espace interne formé par les deux espaces internes en regard de deux cadres en vis-à-vis.

Selon une première réalisation, la - ou au moins une partie de la - paroi latérale du contenant est située sensiblement dans le prolongement de l'enveloppe que forme la paroi latérale du cadre. Selon une seconde réalisation, la - ou au moins une partie de la - paroi latérale du contenant est située à l'écart transversalement de l'enveloppe que forme la paroi latérale du cadre.

Selon les réalisations, la paroi latérale du contenant est agencée en accordéon pliable et déployable ou avec des goussets pliables et déployables.

Selon les réalisations, le moyen fonctionnel de traitement du contenu est un moyen de mélange, un moyen d'aération, un moyen de mesure (collecte) de données ou un moyen de pompage.

Selon les réalisations, l'organe interne du moyen fonctionnel de traitement du contenu appartient au groupe comprenant les tiges, arbres, hélices ou organes de mélange, aérateurs, conduits.

Selon une réalisation dans le cas où le conteneur comprend d'un côté et de l'autre de la paroi latérale deux ouvertures transversales , il est prévu la solidarisation étanche à la paroi latérale, autour de chacune des deux ouvertures transversales , du bord libre d'un contenant , le conteneur comprenant, le cadre et les deux contenants en communication l'un avec l'autre situés de part et d'autre du cadre.

Selon une réalisation dans le cas où le conteneur comprend d'un côté et de l'autre de la paroi latérale deux ouvertures transversales , il est prévu, en outre, une paroi transversale médiane située entre les deux ouvertures transversales ayant avec la paroi latérale une liaison étanche, la paroi latérale étant formée de deux sous parois latérales, associées chacune à chacune des deux ouvertures transversales , le conteneur comprenant le cadre et les deux contenants sans communication l'un avec l'autre étant séparés par la paroi transversale médiane et situés de part et d'autre du cadre formant deux sous cadres dos à dos.

Selon une réalisation dans le cas où le conteneur comprend d'un côté et de l'autre de la paroi latérale une ouverture transversale et une paroi transversale d'extrémité, il est prévu la solidarisation étanche à la paroi latérale , autour de l'ouverture transversale , du bord libre d'un contenant, le conteneur comprenant le cadre et un contenant situé du côté du cadre où se trouve l'ouverture transversale.

Dans cette dernière réalisation et selon une variante, le conteneur comporte, en outre, un second contenant situé du côté du cadre où se trouve la paroi transversale d'extrémité, dont le bord libre ouvert est solidarisé, de façon étanche, autour de la dite paroi transversale d'extrémité.

Selon les réalisations, les deux contenants sont soit identiques ou analogues soit différent, notamment par leurs capacités.

Selon les réalisations, les parties constitutives du cadre font partie intégrante du cadre soit pour être venues de fabrication ensemble soit pour être assemblées et solidarisées.

Selon les réalisations, une paroi transversale médiane ou une paroi transversale d'extrémité est soit rigide (plane ou incurvée) soit déformable, (extensible ou inextensible).

Selon les réalisations, une paroi transversale médiane ou une paroi transversale d'extrémité a, avec la paroi latérale du cadre, une liaison rigide ou une liaison souple.

Selon une réalisation, le cadre est réalisé en matière plastique.

Selon une réalisation, le conteneur est opaque, le moyen fonctionnel de traitement étant sensible à la lumière.

Selon une première réalisation, un contenant est intégralement déformable, étant réalisé en forme de poche en film de matière plastique. Selon une seconde réalisation, un contenant est pour partie déformable, étant réalisé en forme de gaine ou de manche en film de matière plastique, et pour partie indéformable, incluant une partie rigide en forme de plaque. Dans ce cas, et selon une réalisation, la partie rigide en forme de plaque est située à l'opposé du cadre. Selon une réalisation, la partie rigide en forme de plaque est une paroi transversale d'extrémité ou une paroi transversale médiane faisant partie d'un cadre.

Selon un autre aspect, l'invention vise un conteneur dont le - ou les - contenants contiennent un - ou des - fluides biopharmaceutique(s).

Selon un autre aspect, l'invention vise un ensemble comprenant d'une part un conteneur 3D tel qu'il a été décrit précédemment et d'autre part un support rigide apte à assurer le maintien du conteneur.

On décrit maintenant plusieurs modes de réalisation de l'invention et différentes variantes à l'aide des dessins dans lesquels :
- La figure 1 est une vue en élévation d'un conteneur 3D selon une première réalisation à deux contenants communiquant entre eux, pliés sur eux-mêmes et contre le cadre à deux ouvertures transversales placé de façon médiane, la figure montrant trois ports traversant sur la paroi latérale du cadre, un organe interne d'un moyen fonctionnel de traitement du contenu du conteneur, ici un organe de mélange, et deux contenants dont les parois latérales, situées dans le prolongement de l'enveloppe que forme la paroi latérale du cadre sont agencées en accordéon et ici pliées.
- La figure 2 est une vue en élévation analogue à celle de la figure 1, les deux contenants étant déployés en volume de manière à pouvoir recevoir un contenu, la figure montrant les trois ports traversant sur la paroi latérale du cadre, l'organe interne du moyen fonctionnel de traitement du contenu du conteneur, ici un organe de mélange, et les parois latérales des conteneurs situées dans le prolongement de l'enveloppe que forme la paroi latérale du cadre.
- La figure 3 est une vue en coupe selon la ligne III-III de la figure 2, correspondant à un plan transversal, illustrant le cadre et le moyen fonctionnel de traitement du contenu du conteneur, ici un organe de mélange, la figure montrant, d'une part l'organe interne du moyen fonctionnel de traitement, ici un arbre et deux organes de mélange, logés dans l'espace interne du cadre rigide, et, d'autre part, disposés sur la paroi latérale du cadre, trois ports traversant et un port non traversant de connexion disposé en regard d'un port traversant de connexion, de part et d'autre du conteneur, maintenant l'arbre du moyen fonctionnel de traitement, les deux autres ports étant d'entrée/sortie.
- Les figures 4, 5, 6 et 7 sont quatre vues analogues à la figure 1 d'une deuxième, une troisième, une quatrième et une cinquième réalisations du conteneur 3D, à savoir : pour la deuxième réalisation , un conteneur à deux contenants ne communiquant pas entre eux, le cadre placé de façon médiane ayant deux ouvertures transversales et une paroi médiane transversale ; pour la troisième réalisation, un conteneur à un seul contenant, le cadre placé à l'extrémité supérieure ayant une ouverture transversale et une paroi transversale d'extrémité ; pour la quatrième réalisation, un conteneur à deux contenants ne communiquant pas entre eux, le cadre placé de façon médiane ayant une ouverture transversale et une paroi transversale d'extrémité ; et pour la cinquième réalisation, un conteneur ayant un cadre et un contenant incorporant un autre cadre, le conteneur ayant deux cadres d'extrémité ; dans les quatre réalisations considérées, les figures montrent des ports traversant sur la paroi latérale du cadre, et des contenants dont les parois latérales sont agencées en accordéon, ici pliées, situées dans le prolongement de l'enveloppe que forme la paroi latérale du cadre.
- Les figures 8 et 9 sont deux vues d'une variante de la troisième réalisation de la figure 5, respectivement en perspective et en coupe par un plan axial, la figure 8 montrant, d'une part, sur la paroi transversale d'extrémité, un port non traversant de connexion recevant un organe interne du moyen fonctionnel de traitement, ici un organe de mélange, et un port d'entrée/sortie, d'autre part, sur la paroi latérale deux ports d'entrée/sortie, et enfin un contenant dont la paroi latérale, située dans le prolongement de l'enveloppe que forme la paroi latérale du cadre, placé à l'extrémité inférieure, est agencée avec des goussets pliables, ici déployés.
- Les figures 10 et 11 sont deux vues d'une variante de la cinquième réalisation de la figure 7, respectivement en perspective et en coupe par un plan axial, la figure 10 montrant, d'une part, sur la paroi transversale d'extrémité d'un cadre inférieur, un port non traversant de connexion recevant un organe interne du moyen fonctionnel de traitement, ici un organe de mélange, et un port d'entrée/sortie, d'autre part, sur la paroi transversale d'extrémité d'un cadre supérieur un port d'entrée/sortie, et enfin un contenant dont la paroi latérale, située dans le prolongement de l'enveloppe que forme la paroi latérale de chacun des deux cadres, placé à chacune des deux extrémités inférieure et supérieure, est agencée avec des goussets pliables, ici déployés.
- Les figures 12 et 13 sont deux vues d'une variante de la variante de la cinquième réalisation des figures 10 et 11, respectivement en perspective et en coupe par un plan axial, la figure 12 montrant, d'une part, sur la paroi transversale d'extrémité d'un cadre inférieur, un port de connexion non traversant recevant un organe interne du moyen fonctionnel de traitement, ici un organe de mélange, et deux ports d'entrée/sortie, d'autre part, un cadre supérieur dépourvu de port de connexion ou d'entrée/sortie, et enfin un contenant dont la paroi latérale, située à l'écart transversalement de l'enveloppe que forme la paroi latérale de chacun des deux cadres, placé à chacune des deux extrémités inférieure et supérieure, est agencée avec des goussets pliables, ici déployés.

La figure 14 représente en coupe axiale le conteneur représenté sur les figures 12 et 13, avec les goussets pliés, la figure montrant que l'organe interne est logé dans un espace interne formé par les deux espaces internes en regard de deux cadres en vis-à-vis.

Un conteneur 1, flexible (au moins pour partie) de grande capacité (ou 3D, selon la terminologie du métier) est destiné à être substitué à une cuve rigide telle que celles traditionnellement utilisées dans le domaine biopharmaceutique. Tout spécialement, ce conteneur 1 peut être stérilisé, à usage unique, et apte à recevoir un fluide biopharmaceutique. Un tel conteneur 1 est spécialement destiné au transport, au stockage ou au traitement du fluide biopharmaceutique qu'il contient.

Selon les applications, le conteneur 1 est clos ou ouvert, et, le cas échéant, pourvu du ou des ports d'entrée/sortie 9c nécessaires à son fonctionnement, tels que un ou plusieurs ports de remplissage du conteneur 1 avec son contenu ou les composants de son contenu et un ou plusieurs ports de vidage préférentiellement placés en position inférieure du conteneur 1.

Le conteneur 1 comprend, en premier lieu, un cadre 2, rigide, creux, délimitant un espace interne 3.

Le cadre 2 comprend une paroi latérale 4 fermée périphériquement sur elle-même. Sur au moins un côté de la paroi latérale 4, le cadre 2 comporte une ouverture transversale 5.

Le conteneur 1 présente un axe principal XX orthogonal au plan principal P du cadre 2. Dans les dessins, l'axe XX est représenté vertical, ce qui correspond à une position d'utilisation du conteneur 1, lorsque celui-ci contient un contenu. Le cadre 2 s'étend alors horizontalement, le plan P étant horizontal.

Selon d'autres variantes, non représentées, l'axe XX est disposé horizontalement. Dans ce cas, le cadre 2 s'étend verticalement, le plan P étant vertical.

Le cas échéant, la position relative du conteneur 1 par rapport à l'horizontale et à la verticale est changée au cours du processus de mise en oeuvre du conteneur 1. Par exemple, elle passe d'une disposition verticale à horizontal ou inversement.

Le conteneur 1, comprend en deuxième lieu, solidarisés de façon étanche à lui par chacun de ses deux bords libres 6 ouverts, deux parois latérales 7 en forme de film, constituant ou faisant partie de deux contenants 8, au moins partiellement déformables.

Ces deux contenants 8 sont placés de part et d'autre du cadre 2, le long de l'axe XX, l'un 8a en partie inférieure et l'autre 8b en partie supérieure.

Dans une réalisation, le contenant 8 est inextensible ou substantiellement inextensible, ce qui n'exclut pas qu'il puisse être soit plié soit déployé. Dans une autre réalisation, le contenant 8 présente une certaine capacité d'extension.

Un film tel que celui utilisé pour la réalisation du contenant 8 est typiquement réalisé en polymères thermoplastiques, simple couche ou multi couches.

Dans une première réalisation (figures 1 à 3), le cadre 2 comprend, d'un côté et de l'autre de la paroi latérale 4, deux ouvertures transversales 5. Ainsi, la paroi latérale 4 est apte à permettre la solidarisation étanche, autour de chacune des deux ouvertures transversales 5, du bord libre 6 ouvert d'une paroi latérale 7 d'un contenant 8 en forme générale de sac ou de poche. Dans cette première réalisation, le cadre 2 est ainsi spécialement destiné à la réalisation d'un conteneur 3D, 1, comprenant, outre le cadre 2, les deux contenants 8, 8a et 8b en communication l'un avec l'autre par les deux ouvertures transversales 5 et situés de part et d'autre du cadre 2.

La paroi latérale 4 du cadre 2, selon cette première réalisation, remplit plusieurs fonctions.

La première fonction de la paroi latérale 4 est d'assurer la solidarisation étanche, autour d'une ouverture transversale 5, du bord libre 6 de la paroi latérale 7 du contenant 8. De la sorte, on peut réaliser un conteneur 1 étanche ayant le cadre 2, rigide, et les deux contenants 8, déformables.

La deuxième fonction de la paroi latérale 4 est de supporter ou d'inclure au moins un port de connexion traversant 9a ou au moins un port de connexion non traversant 9b, et, le cas échéant, au moins un port d'entrée/sortie 9c.

Dans la première réalisation des figures 1 à 3, le conteneur 1 comporte d'un côté trois ports traversant, à savoir un port de connexion 9a et deux ports d'entrée/sortie 9c et, du côté opposé, un port non traversant 9b situé en regard du port de connexion traversant 9a.

On entend ici par « port » un moyen de connexion ou de liaison physique comme décrit ci-dessous.

Un tel moyen de connexion physique peut viser, dans une première possibilité, à assurer une fonction de maintien d'un organe, la forme de ce maintien pouvant être variée et le degré de ce maintien pouvant être plus ou moins important : fixation, support tournant ou coulissant, centrage..., cette liste n'étant pas limitative.

Dans ce cas, et selon une première variante, un tel moyen de connexion physique peut être traversant, le port étant désigné « port de connexion traversant » 9a (figure 3 en partie inférieure). Un tel port de connexion traversant 9a inclut un trou de passage 20 ménagé dans la paroi qui supporte - ou dans laquelle est inclus - le port, ici la paroi latérale 4. Un tel port de connexion traversant 9a comporte habituellement une partie 21 saillante à l'extérieur. Un tel port de connexion traversant 9a peut se présenter sous la forme d'un palier creux ou analogue, cette liste n'étant pas limitative.

Selon une seconde variante, un tel moyen de connexion physique peut être non traversant, le port étant désigné « port de connexion non traversant » 9b (figure 3 en partie supérieure et figures 9, 11, 13 et 14). Un tel port de connexion non traversant 9a peut se présenter sous la forme d'un téton, d'un palier, d'une tige, d'une cavité, d'une saillie ou analogue, situé à l'intérieur de l'espace interne 3 délimité par le cadre 2, cette liste n'étant pas limitative.

En l'espèce, un tel port de connexion traversant 9a ou non traversant 9b, est destiné au maintien d'un organe 11 faisant partie d'un moyen fonctionnel de traitement 10.

Un tel moyen de connexion physique peut viser, dans une seconde possibilité, à assurer une fonction de passage et de communication de matière (tel que le contenu du conteneur ou les composants de son contenu), le port étant désigné « port d'entrée/sortie » 9c.

Un tel port d'entrée/sortie 9c est apte à permettre le remplissage du conteneur 1 avec son contenu ou les composants de son contenu, ou son vidage.

Dans sa deuxième fonction, la paroi latérale 4 du cadre 2 supporte ou inclut un ou plusieurs ports, dont au moins un port de connexion traversant 9a ou non traversant 9b. Le cas échéant, la paroi latérale 4 supporte plusieurs ports de connexion traversant 9a et/ou non traversant 9b. Le conteneur 1 peut ainsi maintenir l'organe interne 11 du moyen fonctionnel de traitement 10. Le cas échéant, le conteneur 1 maintient plusieurs organes internes 11 d'un même ou de plusieurs moyens fonctionnels de traitement 10.

En outre, la paroi latérale 4 du cadre 2 peut supporter ou inclure, en plus du ou des ports de connexion traversant 9a ou non traversant 9b, un ou plusieurs port d'entrée/sortie 9c.

Ces ports 9a, 9b, 9c s'étendent le long de directions orthogonales à l'axe XX, en l'espèce le long de directions horizontales.

La troisième fonction de la paroi latérale 4, selon cette même première réalisation des figures 1 à 3, est d'être apte, de par sa dimension axiale extérieure H, à délimiter un espace interne 3 de dimension axiale au moins égale à l'encombrement axial h de l'organe interne 11.

Ainsi, l'organe interne 11 peut être tout entier - ou substantiellement tout entier - logé dans cet espace interne 3, ce qui permet de prévenir le risque d'endommagement du conteneur 1 par suite de la présence dans le conteneur 1 lui-même d'un ou plusieurs organes internes 11, solides et d'un certain encombrement, de formes plus ou moins simples ou tourmentées (notamment à contour pointu ou tranchant), rigides ou non, fixes ou mobiles. Le cadre 2 fait ainsi fonction de logement de protection de l'organe interne 11, mais aussi du contenant 8.

Le conteneur 1, comprend en troisième lieu le moyen fonctionnel de traitement 10 du contenu se trouvant dans le conteneur 1, à savoir le fluide biopharmaceutique, associé au conteneur 1. Le cas échéant, le conteneur 1 comporte plusieurs moyens fonctionnels de traitement 10 pour la même fonction ou des fonctions différentes.

Un moyen fonctionnel de traitement 10 tel que celui ici envisagé est destiné à réaliser des fonctions agissant sur le contenu du conteneur, telles que typiquement le mélange, l'aération, la mesure (collecte) de données, le pompage. Ces fonctions étaient classiquement réalisées sur les cuves traditionnelles rigides utilisées jusqu'à présent dans le domaine biopharmaceutique. Les fonctions qui viennent d'être mentionnés sont seulement exemplatives et nullement limitatives.

La réalisation de telles fonctions nécessite de mettre en oeuvre un ou plusieurs organes 11, solides et d'un certain encombrement, de formes plus ou moins simples ou tourmentées, rigides ou non, fixes ou mobiles. Ces organes 11 font partie du groupe comportant les tiges, arbres, hélices ou organes de mélange, aérateurs, conduits. Cette liste n'est qu'exemplative et nullement limitative.

Un tel - ou de tels - organes 11 sont placés à l'intérieur du conteneur 1 lui-même, ce pourquoi l'organe 11 peut être qualifié d'organe interne.

Le cas échéant, un organe 11 comporte également une partie 25 située à l'extérieur du conteneur 1 ou encore un autre organe 25 prolongeant l'organe 11 et situé à l'extérieur du conteneur 1, faisant partie du moyen fonctionnel de traitement 10. Une telle partie ou organe 25 peut faire partie du groupe comportant les tiges, arbres, conduits, moteurs, amenée, évacuation, instrumentation..., cette liste n'étant qu'exemplative et nullement limitative.

Dans la première réalisation représentée sur les figures 1 à 3, les deux ports 9a et 9b en vis-à-vis forment des paliers et maintiennent les deux parties extrêmes 22a, 22b d'un arbre 23, sur lequel sont fixés rigidement les pales 24 de deux organes de mélange, l'organe 11, au sens du brevet, comprenant ici l'arbre 23 et les pales de deux organe de mélange 24.

Le cadre 2 est typiquement réalisé en matière plastique, rigide, étant précisé que dans certaines réalisations décrites par la suite, il peut comprendre une paroi transversale souple.

Dans les réalisations représentées sur les figures, le cadre 2, et donc sa paroi latérale 4, présente un contour carré ou rectangulaire. D'autres formes peuvent être envisagées.

Le cadre 2 comporte une face intérieure 12, une face extérieure 13 et deux chants latéraux 14 lesquels définissent, dans la première réalisation des figures 1 à 3, les deux ouvertures transversales 5.

Dans la première réalisation des figures 1 à 3, la face extérieure 13 du cadre 2 comporte, d'une part, deux parties saillantes 13a formant deux rebords dirigés vers l'extérieur du cadre 2 parallèlement à son plan principal P et attenants aux deux chants latéraux 14 et, d'autre part, une partie rentrante 13b située entre les deux parties saillantes 13a, suffisamment étendue en direction axiale de manière à être apte à permettre la disposition du ou des ports traversant 9a, 9c.

La face intérieure 12, de son côté, est suffisamment étendue en direction axiale de manière à être apte à permettre la disposition du ou des ports traversant 9a, 9c et du port de connexion non traversant 9b.

Un port traversant 9a, 9c comporte habituellement une partie saillante extérieure 21, telle qu'une collerette, délimitant le trou 20.

Un bord libre 6 de la paroi latérale 7 du contenant 8 est solidarisé à tout emplacement approprié du cadre 2, par exemple à une partie saillante 13a de la face extérieure 13. Cette solidarisation est réalisée par tout procédé approprié, tel que par soudage.

Dans la première réalisation des figures 1 à 3, la face intérieure 12 du cadre 2 est plane et apte à permettre la disposition du ou des ports traversant 9b.

Dans la première réalisation des figures 1 à 3, les deux contenants 8a, 8b sont identiques ou semblables. Chacun d'eux a une forme générale de sac ou de poche, c'est-à-dire qu'il est fermé sur lui-même, en dehors de l'ouverture 15 définie et limitée par le bord libre 6. La paroi latérale 7 de chaque contenant 8a, 8b, est située grosso modo dans le prolongement de l'enveloppe que forme la paroi latérale 4 du cadre 2 disposé de façon médiane.

La paroi latérale 4 est agencée en accordéon, ici plié.

Dans la réalisation considérée, un port 9a, 9b, 9c fait partie intégrante du cadre 2, étant venu de fabrication, ici, avec sa paroi latérale 4.

Les deux contenants 8a, 8b sont, dans la première réalisation des figures 1 à 3, totalement déformables. Ils communiquent avec l'espace interne 3 du cadre 2, par leurs deux ouvertures 15, confondues avec les deux ouvertures transversales 5 du cadre 2.

Du fait de son caractère déformable, un contenant 8 - lorsqu'il est vide de son contenu - peut être plié à plat sur lui-même et contre le chant latéral attenant 14 du cadre 2, du côté de l'ouverture transversale 5 à laquelle le contenant 8 est associé. Tel est le cas, du conteneur 1 avant utilisation, par exemple lors du stockage avant utilisation, du lors du transport.

Compte tenu que la dimension axiale H est au moins égale à l'encombrement axial h, comme indiqué, l'organe interne 11 est tout entier logé ou substantiellement logé dans l'espace interne 3 et il s'ensuit que cet organe interne 11, même solide et d'un certain encombrement, de forme plus ou moins simple ou tourmentée (y compris à contour tranchant ou pointu), rigide ou non, fixe ou mobile ne risque pas d'endommager le film constitutif des contenants 8a, 8b, même lorsque le conteneur 1 est plié (figure 1).

Ainsi, la paroi latérale 4 fait également fonction d'écarteur entre l'organe interne 11 du moyen fonctionnel de traitement 10 et le film constitutif d'un contenant 8.

Lorsque nécessaire, le contenant 8 peut être déployé en volume, du côté de l'ouverture transversale 5 à laquelle le contenant 8 est associé. Tel est le cas lorsque le conteneur 1 doit être recevoir son contenu ou les constituants de son contenu (figure 2).

Dans une variante possible, le cadre 2 est opaque. Cette disposition constructive est particulièrement adaptée au cas de moyens fonctionnels 10 - plus précisément d'organes internes 11 - susceptibles d'être sensibles à la lumière, tels que des senseurs photosensibles.

Dans la deuxième réalisation de la figure 4, le cadre 2 comprend, d'un côté et de l'autre de la paroi latérale 4, deux ouvertures transversales 5, comme dans la première réalisation, mais il comporte, en outre, une paroi transversale médiane 17 située entre les deux ouvertures transversales 5 et ayant avec la paroi latérale 4 une liaison étanche. La paroi 17 est qualifiée de médiane car elle est située entre les deux ouvertures transversales 5.

Cette paroi médiane 17, pleine, peut, selon les variantes, être rigide et dans ce cas plane ou au contraire incurvée - ce qui permet par exemple de former une cavité fonctionnelle - ou de toute autre forme plus ou moins complexe souhaitée. Elle peut, selon d'autres réalisations, être déformable et dans ce cas extensible ou au contraire inextensible.

Avec une réalisation du cadre 2 comportant une telle paroi médiane 17, la paroi latérale 4 du cadre 2 est formée de deux sous parois latérales 4a et 4b, une associée à chacune des deux ouvertures transversales 5. Le cadre 2 forme ainsi deux sous cadres 2a, 2b, dos à dos. Un tel cadre 2 est ainsi spécialement destiné à la réalisation d'un conteneur 1, clos ou ouvert, comprenant, outre le cadre 2, les deux contenants 8a, 8b qui, ici - et contrairement à la première réalisation précédemment décrite - sont sans communication l'un avec l'autre, étant séparés par la paroi transversale médiane pleine 17. Ces deux contenants 8a, 8b sont situés de part et d'autre du cadre 2, comme précédemment, ce cadre étant disposé en position médiane. Avec cette réalisation, le cadre 2 peut avoir, au total, une dimension axiale double de celle du cadre 2 selon la première réalisation.

Un tel cadre 2 à deux sous cadres 2a, 2b définit deux espaces internes 3a, 3b, lesquels ne sont pas en communication l'un avec l'autre, étant séparés par la paroi transversale médiane 16.

La paroi latérale 4 et la paroi transversale médiane 17 font partie intégrante du cadre 2, étant venues de fabrication ensemble ou assemblées ultérieurement.

Dans la troisième réalisation de la figure 5, le cadre 2 comprend, d'un côté et de l'autre de la paroi latérale 4, respectivement, une ouverture transversale 5 et une paroi transversale d'extrémité 18. Un tel cadre 2 est ainsi spécialement destiné à la réalisation d'un conteneur 1, comprenant, outre le cadre 2, un unique contenant 8 situé du côté du cadre 2 où se trouve l'ouverture transversale 5, c'est-à-dire à l'opposé de la paroi transversale d'extrémité 18. La paroi 18 est qualifiée d'extrémité car elle est attenante au chant 14 du coté opposé à l'ouverture transversale 5 du cadre 2.

Cette paroi d'extrémité 18 peut, selon les variantes, être rigide et dans ce cas plane ou au contraire incurvée - ce qui permet par exemple de former une cavité fonctionnelle - ou de toute autre forme plus ou moins complexe souhaitée. Elle peut, selon d'autres variantes, être déformable et dans ce cas extensible ou au contraire inextensible.

Qu'il s'agisse de la paroi transversale médiane 17 ou de la paroi transversale d'extrémité 18, sa liaison avec la paroi latérale 4 du cadre 2 est soit une liaison rigide, notamment lorsque ces parois 17, 18, sont elles-mêmes rigides, soit une liaison souple.

Dans une variante de réalisation, la paroi transversale d'extrémité 18 est également apte à supporter ou inclure un ou plusieurs ports de connexion traversant 9a et/ou ports de connexion non traversant 9b et/ou ports d'entrée/sortie 9c analogues à ceux précédemment décrits en relation avec la paroi latérale 4 du cadre 2. Un ou de tels ports viennent s'ajouter ou se substituer - en tout ou partie seulement - au ou aux ports prévus sur la paroi latérale 4 du cadre 2 et précédemment décrits. Un ou de tels ports 9a, 9b, permettent le maintien d'un organe interne 11 entièrement logé dans l'espace 3.

La paroi latérale 4 et la paroi transversale d'extrémité 18 font partie intégrante du cadre 2, étant venues de fabrication ensemble ou étant assemblées ultérieurement.

Au lieu que le conteneur 1 selon cette troisième réalisation comporte un seul contenant 8 situé du côté du cadre 2 où se trouve l'ouverture transversale 5, il peut être prévu, selon une variante de cette troisième réalisation (non représentée) que le conteneur 1 comporte outre ce contenant 8 - constituant un « premier » contenant -, un « second » contenant, au moins partiellement déformable, situé du côté du cadre 2 où se trouve la paroi transversale d'extrémité 18. Le bord libre 6 ouvert de la paroi latérale de ce second contenant est solidarisé, de façon étanche, autour de la paroi transversale d'extrémité 18.

Lorsque le conteneur 1 comprend deux contenants 8a, 8b, ceux-ci sont soit identiques ou analogues soit différents, notamment par leurs capacités.

Dans les réalisations précédemment décrites, un contenant 8 est intégralement déformable, étant réalisé en forme de sac ou de poche en film de matière plastique agencée en accordéon.

Dans la quatrième réalisation de la figure 6, dérivée de la première réalisation des figures 1 à 3, un des deux contenants, en l'espèce le contenant supérieur 8b, est pour partie seulement déformable, étant réalisé en forme de gaine ou de manche en film de matière plastique, en accordéon, comme il vient d'être décrit, et pour partie indéformable, incluant une partie rigide 19 en forme de plaque, située à l'opposé du cadre 2 du conteneur 1.

Selon des variantes de cette quatrième réalisation (non représentées), la partie rigide 19 peut être constituée par une paroi transversale d'extrémité 18 ou par une paroi transversale médiane 17 faisant partie d'un second cadre 2 du type général précédemment décrit. Le conteneur 1 comporte alors deux cadres 2, l'un médian et l'autre d'extrémité et deux contenants 8.

Dans la cinquième réalisation de la figure 7, dérivée de la troisième réalisation de la figure 5, le contenant 8 est pour partie seulement déformable, étant réalisé en forme de gaine ou de manche en film de matière plastique, en accordéon, comme il vient d'être décrit, et pour partie indéformable, incluant une partie rigide 19 en forme de plaque, située à l'opposé du cadre 2 du conteneur 1, constituée par une paroi transversale d'extrémité 18 faisant partie d'un second cadre 2 du type général précédemment décrit. Le conteneur 1 comporte alors deux cadres 2 d'extrémité, respectivement 2a et 2b, en vis-à-vis, le contenant 8 étant placé entre les deux cadres 2 opposés et se faisant face par leurs espaces internes 3a et 3b.

Lorsque le conteneur 1 est plié, les deux espaces 3a et 3b forment ensemble un grand espace 3a + 3b, étant en communication l'un avec l'autre.

Les deux cadres 2a, 2b sont ou non identiques. Chacun de ces deux cadres 2a, 2b a une paroi transversale d'extrémité 18. Ces deux cadres 2a, 2b sont reliés par une gaine de forme générale cylindrique en film de matière plastique déformable agencée en accordéon.

Une variante de la troisième réalisation de la figure 5, représentée sur les figures 8 et 9, diffère de cette troisième réalisation par les caractéristiques suivantes :
- Le cadre 2 est placé à l'extrémité inférieure et non à l'extrémité supérieure.
- La paroi transversale d'extrémité 18 du cadre 2 supporte ou inclus un port de connexion non traversant 9b, tel qu'un téton, recevant l'organe interne 11, en l'espèce un organe de mélange et également un port d'entrée/sortie 9c.
- Le port de connexion non traversant 9b et le port d'entrée/sortie 9c qui viennent d'être mentionnés, s'étendent le long d'une direction axiale, en l'espèce verticale.
- La paroi latérale 4 du cadre 2 supporte ou inclus deux ports d'entrée/sortie 9c.
- Le contenant 8 est agencé avec des goussets pliables.

Une variante de la cinquième réalisation de la figure 7, représentée sur les figures 10 et 11, diffère de cette cinquième réalisation par les caractéristiques suivantes :
- L'organe interne 11 est logé dans un espace interne (3a + 3b) formé par les deux espaces internes (3a et 3b) en regard de deux cadres (2a, 2b) en vis-à-vis.
- La paroi transversale d'extrémité 18 du cadre 2a placé à l'extrémité inférieure supporte ou inclus un port de connexion non traversant 9b, tel qu'un téton, recevant l'organe interne 11, en l'espèce un organe de mélange et un port d'entrée/sortie 9c.
- La paroi latérale 4 du cadre 2a placé à l'extrémité inférieure est dépourvue de ports.
- La paroi transversale d'extrémité 18 du cadre 2b placé à l'extrémité supérieure supporte ou inclus un port d'entrée/sortie 9c.
- La paroi latérale 4 du cadre 2b placé à l'extrémité supérieure est dépourvue de ports.
- Tous les ports - de connexion non traversant 9b comme d'entrée/sortie 9c - s'étendent le long d'une direction axiale, en l'espèce verticale.
- Le contenant 8 est agencé avec des goussets pliables.

Une variante de la variante qui vient d'être décrite en relation avec les figures 10 et 11 est représentée sur les figures 12, 13 et 14 et en diffère par les caractéristiques suivantes :
- Le contenant 8 comporte une paroi latérale 7 située à l'écart transversalement de l'enveloppe que forme la paroi latérale des cadres placés aux extrémités inférieure et supérieure.
- Le cadre 2 placé à l'extrémité inférieure comporte deux ports d'entrée/sortie.
- Le cadre 2 placé à l'extrémité supérieure est dépourvu de tout port.

La disposition constructive selon laquelle l'organe interne 11 est logé dans un espace interne (3a + 3b) formé par les deux espaces internes (3a et 3b) en regard de deux cadres (2a, 2b) en vis-à-vis permet de tirer parti de la présence d'un cadre 2a, 3b à chacune des deux extrémités du conteneur 1, tout en évitant que celui 2a des cadres auquel est associé l'organe interne 11 n'ait un encombrement axial au moins égal à celui de l'organe interne 11, avec pour effet d'augmenter l'encombrement axial du conteneur 1 plié, comme il est représenté sur la figure 14. Avec cette disposition constructive, la dimension axiale H à prendre en compte est celle de l'espace interne 3a + 3b.

Les différentes réalisations et variantes décrites montrent la flexibilité qu'offre la conception selon l'invention et en particulier qu'il est possible de prévoir non pas un seul cadre 2, mais plusieurs cadres 2a, 2b et que chaque partie constitutive du cadre 2 peut être utilement mise à profit pour supporter ou inclure un port 9a, 9b ou 9c.

L'invention concerne également un conteneur 1, tel qu'il vient d'être décrit, dont le - ou les - contenants 8 contiennent un - ou des - fluides biopharmaceutiques.

L'invention concerne également un ensemble comprenant d'une part un conteneur 1 tel qu'il vient d'être décrit et d'autre part un support rigide (non représenté) apte à assurer le maintien du conteneur 1.

Un tel support rigide comprend, selon une réalisation typique, une paroi rigide transversale inférieure et une paroi rigide axiale périphérique latérale érigée, limitant une ouverture transversale supérieure d'accès à un logement défini les faces internes des parois inférieure et latérale, apte à recevoir le conteneur 1, le contenant 8 empli du fluide biopharmaceutique venant s'appliquer contre ces faces internes.

Un tel support rigide est décrit dans une réalisation particulière dans le document EP-A-1 012073.

Un conteneur 1 tel qu'il a été décrit peut avoir un volume entre 1 litre et 3.500 litres.

## Revendications

1. Conteneur (1) de grande capacité destiné à un contenu fluide, comprenant :
- au moins un contenant (8) ayant au moins une paroi latérale (7) en film flexible ayant un bord libre ouvert (6), au moins partiellement déformable afin de pouvoir se trouver dans deux états extrêmes, respectivement replié à plat sur lui-même, stockage du conteneur vide, et déployé en volume, remplissage du conteneur avec un contenu,
- au moins une partie rigide et creuse comprenant une paroi latérale (4) fermée périphériquement sur elle-même à laquelle est solidarisé de façon étanche le bord libre ouvert (6) d'une paroi latérale (7) et délimitant une première ouverture transversale (5),
- au moins un moyen fonctionnel de traitement (10) du contenu tel que mélange, aération, mesure ou collecte de données, pompage incluant, à l'intérieur du conteneur (1), au moins un organe interne (11) tel qu'appartenant au groupe comprenant les tiges, arbres, hélices ou organes de mélange, aérateurs, conduits,
- la au moins une partie rigide supportant ou incluant au moins un port de connexion (9a, 9b) du au moins un moyen (10) fonctionnel de traitement,
- la partie rigide et creuse est un cadre (2) ayant une paroi latérale (4) délimitant un espace interne (3, 3a et 3b) dans lequel est logé le au moins un organe interne (11), alors que le au moins un contenant (8) est à l'état plié à plat ou déployé en volume, le cadre (2) comprend une seconde ouverture transversale (5) ou une paroi transversale d'extrémité (18) située en regard de la première ouverture transversale (5), **caractérisé par le fait que** : la contenant (8), vide, est plié à plat sur lui-même contre le chant latéral attenant (14) du cadre (2) du côté de l'ouverture transversale (5) à laquelle le contenant (8) est associé,
- la paroi latérale (4) fait fonction d'écarteur entre le au moins un organe interne (11) et le film constitutif d'un contenant (8), le au moins un organe interne (11) ne risquant pas d'endommager le film constitutif d'un contenant (8) même pilé à plat,
- le conteneur (1) étant spécialement adapté à constituer un conteneur stérile à usage unique, de grande capacité, destiné au stockage, au transport ou au traitement de fluide biopharmaceutique.

2. Conteneur (1) selon la revendication 1, **caractérisé par le fait qu'**un port de connexion (9a) est traversant, incluant un trou de passage (20).

3. Conteneur (1) selon l'une quelconque des revendications 1 et 2, **caractérisé par le fait qu'**un port de connexion (9b) est non traversant et situé à l'intérieur de l'espace interne (3) délimité par le cadre (2).

4. Conteneur (1) selon l'une quelconque des revendications 1 à 3, **caractérisé par le fait qu'**il comporte au moins deux ports de connexion (9a, 9b) disposés en regard l'un de l'autre,
de part et d'autre du conteneur (1).

5. Conteneur (1) selon l'une quelconque des revendications 1 à 4, **caractérisé par le fait qu'**il comporte en outre au moins un port d'entrée/sortie (9c).

6. Conteneur (1) selon l'une quelconque des revendications 1 à 5, **caractérisé par le fait qu'**un port (9a, 9b, 9c) est situé sur la paroi latérale (4) du cadre (2) et/ou qu'un port (9a, 9b, 9c) est situé sur la paroi transversale d'extrémité (18) du cadre (2).

7. Conteneur (1) selon l'une quelconque des revendications 1 à 6, **caractérisé par le fait que** le au moins un organe interne (11) est logé dans un espace interne (3) délimité par la paroi latérale (4) d'un unique cadre (2), dont la dimension axiale H délimite un espace interne (3) de dimension axiale au moins égale à l'encombrement axial h de l'organe interne (11) ou est logé dans un espace interne (3a + 3b) formé par les deux espaces internes (3a et 3b) en regard de deux cadres (2a, 2b) en vis-à-vis, la dimension axiale H de l'espace interne (3a + 3b) formé par les deux espaces (3a et 3b) est au moins égale à l'encombrement axial h de l'organe interne (11).

8. Conteneur (1) selon l'une quelconque des revendications 1 à 7, **caractérisé par le fait que** la - ou au moins une partie de la - paroi latérale (7) du contenant (8) est située sensiblement dans le prolongement de l'enveloppe que forme la paroi latérale (4) du cadre (2) et/ou est située à l'écart transversalement de l'enveloppe que forme la paroi latérale (4) du cadre (2).

9. Conteneur (1) selon l'une quelconque des revendications 1 à 8, **caractérisé par le fait que** la paroi latérale (7) du contenant (8) est agencée en accordéon pliable et déployable.

10. Conteneur (1) selon l'une quelconque des revendications 1 à 8, **caractérisé par le fait que** la paroi latérale (7) du contenant (8) est agencée avec des goussets pliables et déployables.

11. Conteneur (1) selon l'une quelconque des revendications 1 à 10, **caractérisé par le fait que** le moyen fonctionnel de traitement (10) du contenu est un moyen de mélange, un moyen d'aération, un moyen de mesure collecte, de données ou un moyen de pompage et/ou l'organe interne (11) du moyen fonctionnel de traitement (10) du contenu appartient au groupe comprenant les tiges, arbres, hélices ou organes de mélange, aérateurs, conduits.

12. Conteneur (1) selon l'une quelconque des revendications 1 à 11, dans le cas où il comprend d'un côté et de l'autre de la paroi latérale (4) deux ouvertures transversales (5), **caractérisé par** la solidarisation étanche à la paroi latérale (4), autour de chacune des deux ouvertures transversales (5), du bord libre (6) d'un contenant (8), le conteneur (1) comprenant, le cadre (2) et les deux contenants (8) en communication l'un avec l'autre situés de part et d'autre du cadre (2).

13. Conteneur (1) selon l'une quelconque des revendications 1 à 11, dans le cas où il comprend d'un côté et de l'autre de la paroi latérale (4) deux ouvertures transversales (5), **caractérisé par le fait qu'**il comporte, en outre, une paroi transversale médiane (17) située entre les deux ouvertures transversales (5) ayant avec la paroi latérale (4) une liaison étanche, la paroi latérale (4) étant formée de deux sous parois latérales (4a, 4b), associées chacune à chacune des deux ouvertures transversales (5), le conteneur (1) comprenant le cadre (2) et les deux contenants (8) sans communication l'un avec l'autre étant séparés par la paroi transversale médiane (17) et situés de part et d'autre du cadre (2) formant deux sous cadres (2a, 2b) dos à dos.

14. Conteneur (1) selon l'une quelconque des revendications 1 à 11, dans le cas où il comprend d'un côté et de l'autre de la paroi latérale (4) une ouverture transversale (5) et une paroi transversale d'extrémité (18), **caractérisé par** la solidarisation étanche à la paroi latérale (4), autour de l'ouverture transversale (5), du bord libre (6) d'un contenant (8), le conteneur (1) comprenant le cadre (2) et un contenant (8) situé du côté du cadre (2) oú se trouve l'ouverture transversale (5).

15. Conteneur (1) selon la revendication 14, **caractérisé par le fait qu'**il comporte, en outre, un second contenant (8) situé du côté du cadre (2) où se trouve la paroi transversale d'extrémité (18), dont le bord libre ouvert (6) est solidarisé, de façon étanche, autour de la dite paroi transversale d'extrémité (18).

16. Conteneur (1) selon l'une quelconque des revendications 1 à 15, **caractérisé par le fait qu'**une paroi transversale médiane (17) ou une paroi transversale d'extrémité (18) est soit rigide; plane ou incurvée, soit déformable, extensible ou inextensible.

17. Conteneur (1) selon l'une quelconque des revendications 1 à 16, **caractérisé par le fait qu'**une paroi transversale médiane (17) ou une paroi transversale d'extrémité (18) a, avec la paroi latérale (4) du cadre (2), une liaison rigide ou une liaison souple.

18. Conteneur (1) selon l'une quelconque des revendications 1 à 17, **caractérisé par le fait que** le cadre (2) est réalisé en matière plastique.

19. Conteneur (1) selon l'une quelconque des revendications 1 à 18, **caractérisé par le fait qu'**il est opaque, le moyen fonctionnel de traitement (10) étant sensible à la lumière.

20. Conteneur (1) selon l'une quelconque des revendications 1 à 19, **caractérisé par le fait qu'**un contenant (8) est soit intégralement déformable, étant réalisé en forme de poche en film de matière plastique soit pour partie déformable, étant réalisé en forme de gaine ou de manche en film de matière plastique, et pour partie indéformable, incluant une partie rigide en forme de plaque (19).

21. Conteneur (1) selon la revendication 20, **caractérisé par le fait que** la partie rigide en forme de plaque (19) est située à l'opposé du cadre (2).

22. Conteneur (1) selon l'une quelconque des revendications 20 et 21, **caractérisé par le fait que** la partie rigide en forme de plaque (19) est une paroi transversale d'extrémité (18) ou une paroi transversale médiane (17) faisant partie d'un cadre (2).

23. Conteneur (1) selon l'une quelconque des revendications 1 à 22, dont le - ou les - contenant(s) (8) contien(nen)t un - ou des fluide(s) biopharmaceutique(s).

24. Ensemble comprenant d'une part un conteneur (1) selon l'une quelconque des revendications 1 à 23 et d'autre part un support rigide apte à assurer le maintien du conteneur (1).

## Claims

1. A high capacity container (1) intended for a fluid content, comprising:
- at least a packaging (8) having at least one lateral face (7) made of a flexible film, having an open free edge (6), which is at least partially deformable so as to be able to be in two extreme conditions, respectively folded flat, for storing the empty container, and unfolded into a volume shape, for filling the container with a content,
- at least one rigid and hollow part including a peripherally closed lateral face (4) which the open free edge (6) of a lateral face (7) is tightly connected with, and defining a first transversal opening (5),
- at least one means (10) providing the functional treatment of the content such as mixing means, aeration means, data measuring or collecting means, or pumping means, including, inside the container (1), at least one internal member (11) as belonging to the group including mixing rods, shafts, impellers or members, aerators, pipes,
- the at least one rigid part supporting or including at least one connection port (9a, 9b) for the at least one functional treatment means (10),
- the rigid and hollow part is a frame (2) having a lateral face (4) defining an internal space (3, 3a, 3b) wherein at least one internal member (11) is accommodated, whereas the at least one packaging (8) is folded flat or unfolded into a volume shape,
- the frame (2) includes a second transversal opening (5) or an end transversal face (18) located opposite the first transversal opening (5),
**characterized in that** the empty packaging (8) is folded flat against the adjacent side edge (14) of the frame (2) on the transversal opening (5) side which the packaging (8) is associated with,
- the lateral face (4) is used as a separator between the at least one internal member (11) and the film composing a packaging (8), with the at least one internal member (11) being unable to damage the film composing the packaging, even when folded flat,
- the container (1) being specially adapted to constitute a high capacity disposable sterile container, intended for the storage, transportation or treatment of biopharmaceutical fluids.

2. A container (1) according to claim 1, **characterized in that** a connection port (9a) is a through port, and includes a through hole (20).

3. A container (1) according to any one of claims 1 and 2, **characterized in that** a connection port (9b) is not a through port and is located inside the internal space (3) defined by the frame (2).

4. A container (1) according to any one of claims 1 to 3, **characterized in that** it includes at least two connection ports (9a, 9b) positioned opposite each other, on either side of the container (1).

5. A container (1) according to any one of claims 1 to 4, **characterized in that** it further includes at least one inlet/outlet port (9c).

6. A container (1) according to any one of claims 1 to 5, **characterized in that** one port (9a, 9b, 9c) is positioned on the lateral face (4) of the frame (2) and/or **in that** one port (9a, 9b, 9c) is located on the end transversal face (18) of the frame (2).

7. A container (1) according to any one of claims 1 to 6, **characterized in that** the at least one internal member (11) is accommodated in an internal space (3) defined by the lateral face (4) of a single frame (2), the axial dimension H of which defines an internal space (3) having an axial dimensions at least equal to the axial dimension h of the internal member (11) or is accommodated in an internal space (3a + 3b) formed by the two internal spaces (3a and 3b) opposite two frames (2a, 2b) positioned opposite each other, with the axial dimension H of the internal space (3a + 3b) formed by the two spaces (3a and 3b) being at least equal to the axial dimension h of the internal member (11).

8. A container (1) according to any one of claim 1 to 7, **characterized in that** the - or at least a part of the - lateral face (7) of the packaging (8) is substantially running on from the enclosure formed by the lateral face (4) of the frame (2) and/or is located transversally apart from the enclosure formed by the lateral face (4) of the frame (2).

9. A container (1) according to any one of claims 1 to 8, **characterized in that** the lateral face (7) of the packaging (8) is arranged in a foldable and unfoldable accordion.

10. A container (1) according to any one of claims 1 to 8, **characterized in that** the lateral face (7) of the packaging (8) is arranged with foldable and unfoldable gussets.

11. A container (1) according to any one of claims 1 to 10, **characterized in that** the means (10) providing the functional treatment of the content is mixing means, aeration means, data measuring or collecting means, or pumping means, and/or the internal member (11) of the means (10) providing the functional treatment of the content belongs to the group including mixing rods, shafts, impellers or members, aerators, pipes.

12. A container (1) according to any one of claims 1 to 11, when it includes two transversal openings (5) on either side of the lateral face (4), **characterized by** the tight connection of the free edge (6) of a packaging (8) with the lateral face (4), about each one of the transversal openings (5), with the container (1) including the frame (2) and the two packagings (8), with the frame (2) and the two packagings (8) communicating with each other and being positioned on either side of the frame (2).

13. A container (1) according to any one of claims 1 to 11, when it includes two transversal openings (5) on either side of the lateral face (4), **characterized in that** it further includes a middle transversal face (17) positioned between the two transversal openings (5) tightly connected with the lateral face (4), with the lateral face (4) being formed by two lateral sub-walls (4a, 4b), each one being associated with each one of the two transversal openings (5), with the container (1) including the frame (2) and the two packagings (8) having no communication with one another and being separated by the middle transversal face (17) and located on either side of the frame (2) forming two sub-frames (2a, 2b) positioned back to back.

14. A container (1) according to any one of claims 1 to 11, when it includes a transversal opening and an end transversal face (18) on either side of the lateral face (4), **characterized by** the tight connection of the free edge (6) of a packaging (8) with the lateral face (4), about the transversal opening (5), with the container (1) including the frame (2) and a packaging (8) positioned on the frame (2) side, where the transversal opening (5) is located.

15. A container (1) according to claim 14, **characterized in that** it further includes a second packaging (8) positioned on the frame (2) side, where is located the end transversal face (18), the open free edge (6) of which is tightly connected with the so-called end transversal face (18).

16. A container (1) according to any one of claims 1 to 15, **characterized in that** a middle transversal face (17) or an end transversal face (18) is either rigid; plane or curved; or deformable, extensible or non extensible.

17. A container (1) according to any one of claims 1 to 16, **characterized in that** a middle transversal face (17) or an end transversal face (18) is rigidly or flexibly connected with the lateral face (4) of the frame (2).

18. A container (1) according to any one of claims 1 to 17, **characterized in that** the frame (2) is made of plastic material.

19. A container (1) according to any one of claims 1 to 18, **characterized in that** it is opaque, since the functional treatment means (10) is sensitive to light.

20. A container (1) according to any one of claims 1 to 19, **characterized in that** a packaging (8) is either totally deformable, being given the shape of a plastic material film pouch, or partially deformable, being given the shape of a plastic material film sheath or sleeve, and partially non deformable, including a plate-shaped rigid part (19).

21. A container (1) according to claim 20, **characterized in that** the plate-shaped rigid part (19) is located opposite the frame (2).

22. A container (1) according to any one of claims 20 and 21, **characterized in that** the plate-shaped rigid part (19) is an end transversal face (18) or a middle transversal face (17) belonging to a frame (2).

23. A container (1) according to any one of claims 1 to 22, the packaging(s) (8) of which contain(s) one or more biopharmaceutical fluid(s).

24. An assembly including, on the one hand a container (1) according to any one of claims 1 to 23, and on the other hand a rigid support able to hold the container (1) stiff.

## Patentansprüche

1. Container (1) mit großer Kapazität, der für einen flüssigen Inhalt bestimmt ist, umfassend:
- wenigstens einen Behälter (8), der wenigstens eine laterale Wand (7) aus flexibler Folie mit einem offenen freien Rand (6) hat, wenigstens teilweise verformbar ist, um sich in zwei extremen Zuständen, jeweils auf sich selbst zusammengefalteten, zur Lagerung des leeren Behälters, und einem im Volumen ausgefahrenen, zum Befüllen des Behälters mit einem Inhalt, befinden zu können,
- wenigstens einem steifen und hohlen Teil, der eine laterale Wand (4) umfasst, die peripherisch auf sich selbst geschlossen ist, an der abgedichtet der offene freie Rand (6) einer lateralen Wand (7) fest befestigt ist und eine erste transversale Öffnung (5) begrenzt,
- wenigstens ein funktionales Behandlungsmittel (10) des Inhaltes, wie z. B. Mischung, Belüftung, Messung oder Erfassung von Daten, Pumpen, unter Einschluss wenigsten eines internen Organs (11) im Innern des Containers (1), wie z. B. zu der Gruppe gehörend, die Stifte, Wellen, Spiralen oder Mischorgane, Belüfter, Leitungen umfasst,
- den wenigstens einen steifen Teil, der wenigstens einen Anschlussport (9a, 9b) des wenigstens einen funktionalen Behandlungsmittels (10) trägt oder einschließt,
- der steife und hohle Teil ist ein Rahmen (2), der eine laterale Wand (4) hat, die einen internen Raum (3, 3a und 3b) begrenzt, in dem das wenigstens eine interne Organ (11) untergebracht ist, während der wenigstens eine Behälter (8) sich im flach gefalteten oder im Volumen ausgefahrenen Zustand befindet,
- der Rahmen (2) umfasst eine zweite transversale Öffnung (5) oder eine transversale Endwand (18), die sich gegenüber der ersten transversalen Öffnung (5) befindet,
**gekennzeichnet durch** die Tatsache, dass:
- der leere Behälter (8) flach auf sich selbst gegen die anliegende laterale Kante (14) des Rahmens (2) der Seite der transversalen Öffnung (5) gefaltet ist, der der Behälter (8) zugeordnet ist,
- die laterale Wand (4) als Abstandshalter zwischen dem wenigstens einen internen Organ (11) und der einen Behälter (8) bildenden Folie dient, wobei das wenigstens eine interne Organ (11) nicht Gefahr läuft, die einen Behälter (8) bildende Folie, selbst im flach gefalteten Zustand, zu beschädigen,
- wobei der Behälter (1) speziell geeignet ist, einen sterilen Container zum Einmalgebrauch mit großer Kapazität zu bilden, der zur Lagerung, zum Transport oder zur Behandlung von biopharmazeutischer Flüssigkeit bestimmt ist.

2. Container (1) gemäß Anspruch 1, **gekennzeichnet durch** die Tatsache, dass ein Anschlussport (9a) durchgängig ist und ein Durchgangsloch (20) beinhaltet.

3. Container (1) gemäß Anspruch 1 und 2, **gekennzeichnet durch** die Tatsache, dass ein Anschlussport (9b) nicht durchgängig ist und sich im Innern des internen Raums (3) befindet, der **durch** den Rahmen (2) begrenzt wird.

4. Container (1) gemäß Anspruch 1 bis 3, **gekennzeichnet durch** die Tatsache, dass er wenigsten zwei Anschlussports (9a, 9b) umfasst, die einander gegenüber auf jeder Seite des Containers (1) angeordnet sind.

5. Container (1) gemäß Anspruch 1 bis 4, **gekennzeichnet durch** die Tatsache, dass er darüber hinaus wenigstens einen Eingangs- / Ausgangsport (9c) umfasst.

6. Container (1) gemäß Anspruch 1 bis 5, **gekennzeichnet durch** die Tatsache, dass sich ein Port (9a, 9b, 9c) auf der lateralen Wand (4) des Rahmens (2) befindet und / oder dass sich ein Port (9a, 9b, 9c) auf der transversalen Endwand (18) des Rahmens (2) befindet.

7. Container (1) gemäß Anspruch 1 bis 6, **gekennzeichnet durch** die Tatsache, dass das wenigstens eine internen Organ (11) in einem internen Raum (3) aufgenommen ist, das **durch** die laterale Wand (4) eines einzigen Rahmens (2) begrenzt wird, dessen axiale Abmessung H einen internen Raum (3) mit einer axialen Abmessung begrenzt, die wenigstens gleich dem axialen Platzverbrauch h des internen Organs (11) ist oder in einem internen Raum (3a + 3b) aufgenommen ist, der **durch** die zwei internen Räume (3a und 3b) gegenüber von zwei Rahmen (2a, 2b) gegenüber gebildet wird, wobei die axiale Abmessung H des internen Raums (3a + 3b), der **durch** die zwei Räume (3a und 3b) geformt wird, wenigstens gleich dem axialen Platzverbrauch h des internen Organs (11) ist.

8. Container (1) gemäß Anspruch 1 bis 7, **gekennzeichnet durch** die Tatsache, dass die laterale Wand (7) - oder wenigstens ein Teil davon - des Behälters (8) sich deutlich in der Verlängerung der Hülle befindet, die die laterale Wand (4) des Rahmens (2) bildet und / oder sich transversal entfernt von der Hülle befindet, die die laterale Wand (4) des Rahmens (2) bildet.

9. Container (1) gemäß Anspruch 1 bis 8, **gekennzeichnet durch** die Tatsache, dass die laterale Wand (7) des Behälters (8) als faltbares und ausziehbares Akkordeon angeordnet ist.

10. Container (1) gemäß Anspruch 1 bis 8, **gekennzeichnet durch** die Tatsache, dass die laterale Wand (7) des Behälters (8) mit faltbaren und ausfahrbaren Versteifungen angeordnet ist.

11. Container (1) gemäß Anspruch 1 bis 10, **gekennzeichnet durch** die Tatsache, dass das funktionale Behandlungsmittel (10) des Inhaltes ein Mischmittel, ein Belüftungsmittel, ein Messmittel, ein Mittel zur Datenerfassung oder ein Pumpmittel ist und / oder ein internes Organ (11) des funktionalen Behandlungsmittels (10) des Inhalts zu Gruppe gehört, die Stifte, Wellen, Spiralen oder Mischorgane, Belüfter, Leitungen umfasst.

12. Container (1) gemäß Anspruch 1 bis 11, in dem Fall, in dem er auf der einen und der anderen Seite der lateralen Wand (4) zwei transversale Öffnungen (5) umfasst, **gekennzeichnet durch** die abgedichtete feste Befestigung des freien Randes (6) eines Behälters (8) an der lateralen Wand (4), um jede der zwei transversalen Öffnungen (5), wobei der Container (1) den Rahmen (2) und die zwei Behälter (8) umfasst, die miteinander in Verbindung stehen und sich auf jeder Seite des Rahmens (2) befinden.

13. Container (1) gemäß Anspruch 1 bis 11, in dem Fall, in dem er auf jeder Seite der lateralen Wand (4) zwei transversale Öffnungen (5) umfasst, **gekennzeichnet durch** die Tatsache, dass er darüber hinaus eine mediane transversale Wand (17) umfasst, die sich zwischen den zwei transversalen Öffnungen (5) befindet, die mit der lateralen Wand (4) eine abgedichtete Verbindung hat, wobei die laterale Wand (4) aus zwei lateralen Unterwänden (4a, 4b) gebildet wird, die jeweils jeder der zwei transversalen Öffnungen (5) zugeordnet sind, wobei der Container (1) den Rahmen (2) umfasst und wobei die zwei Behälter (8) ohne Verbindung miteinander **durch** die mediane transversale Wand (17) getrennt sind und sich auf jeder Seite des Rahmens (2) befinden, die zwei Unterrahmen (2a, 2b) Rücken an Rücken bilden.

14. Container (1) gemäß Anspruch 1 bis 11, in dem Fall, in dem er auf der einen und der anderen Seite der lateralen Wand (4) eine transversale Öffnung (5) und eine transversale Endwand (18) umfasst, **gekennzeichnet durch** die abgedichtete feste Befestigung des freien Randes (6) eines Behälters (8) an der lateralen Wand (4) um die transversale Öffnung (5), wobei der Container (1) den Rahmen (2) und einen Behälter (8) umfasst, der sich auf der Seite des Rahmens (2) befindet, an dem sich die transversale Öffnung (5) befindet.

15. Container (1) gemäß Anspruch 14, **gekennzeichnet durch** die Tatsache, dass er darüber hinaus einen zweiten Behälter (8) umfasst, der sich auf der Seite des Rahmens (2) befindet, an dem sich die transversale Endwand (18) befindet, deren offener freier Rand (6) abgedichtet fest um die genannte transversale Endwand (18) befestigt ist.

16. Container (1) gemäß Anspruch 1 bis 15, **gekennzeichnet durch** die Tatsache, dass eine mediane transversale Wand (17) oder eine transversale Endwand (18) entweder steif - eben oder gekrümmt - oder verformbar - ausziehbar oder nicht ausziehbar - ist.

17. Container (1) gemäß Anspruch 1 bis 16, **gekennzeichnet durch** die Tatsache, dass eine mediane transversale Wand (17) oder eine transversale Endwand (18) mit der lateralen Wand (4) des Rahmens (2) eine steife Verbindung oder eine elastische Verbindung hat.

18. Container (1) gemäß Anspruch 1 bis 17, **gekennzeichnet durch** die Tatsache, dass der Rahmen (2) aus Plastik realisiert ist.

19. Container (1) gemäß Anspruch 1 bis 18, **gekennzeichnet durch** die Tatsache, dass er blickdicht ist, wobei das funktionale Behandlungsmittel (10) lichtempfindlich ist.

20. Container (1) gemäß Anspruch 1 bis 19, **gekennzeichnet durch** die Tatsache, dass ein Behälter (8) entweder komplett verformbar ist, da er in Taschenform aus Plastik realisiert ist, oder zum Teil verformbar, da er in Hüllen- oder Überzugsform aus einer Plastikfolie realisiert ist, und zum Teil nicht verformbar, da er einen steifen Teil in Plattenform (19) einschließt.

21. Container (1) gemäß Anspruch 20, **gekennzeichnet durch** die Tatsache, dass der steife Teil in Plattenform (19) sich gegenüber dem Rahmen (2) befindet.

22. Container (1) gemäß Anspruch 20 und 21, **gekennzeichnet durch** die Tatsache, dass der steife Teil in Plattenform (19) eine transversale Endwand (18) oder eine transversale mediane Wand (17) ist, die Teil eines Rahmens (2) ist.

23. Container (1) gemäß Anspruch 1 bis 22, dessen einer - oder mehrere - Behälter (8) eine - oder mehrere biopharmazeutische Flüssigkeit(en) enthält / enthalten.

24. Struktur, die einerseits einen Container (1) gemäß Anspruch 1 bis 23 umfasst und andererseits einen steifen Träger, der zur Gewährleistung des Festhaltens des Containers (1) geeignet ist.
